# EUROPÄISCHE PATENTSCHRIFT

(11) **EP 1 179 681 B1**
(45) Veröffentlichungstag und Bekanntmachung des Hinweises auf die Patenterteilung: **08.06.2005**
(21) Anmeldenummer: 01118688.9
(22) Anmeldetag: 03.08.2001
(51) Int. Cl.: F04D 13/08, F04D 15/02, F04D 29/62, F04D 29/42

(54) **Tauchpumpenanordnung**
Submersible motor pump unit
Groupe électropompe submersible

(30) Priorität: 07.08.2000 DE 10039117
(43) Veröffentlichungstag der Anmeldung: 13.02.2002
(73) Patentinhaber: COMET-Pumpen Systemtechnik GmbH & Co. KG, 37308 Pfaffschwende (DE)
(72) Erfinder: Ashauer, Ernst, Dipl.-Ing., 69469 Weinheim (DE)
(74) Vertreter: Lins, Edgar, Dipl.-Phys. Dr.jur.

(56) Entgegenhaltungen:
- EP-A- 0 605 771
- EP-A- 0 843 100
- DE-A- 3 344 765
- US-A- 2 804 516
- US-A- 3 556 677

## Beschreibung

Die Erfindung betrifft eine Tauchpumpenanordnung, insbesondere als Teil einer Frischwasserversorgung aus einem Frischwasser-Vorratsbehälter über eine Schlauchleitungsanordnung zu wenigstens einer Entnahmearmatur, mit wenigstens einer Tauchpumpe, die in einem wasserdicht ausgebildeten Gehäuse einen elektrischen Antriebsmotor für ein Pumpenrad in einer offenen Druckkammer aufweist, von der ein Ausgangskanal zu einer Schlauchleitung führt, und mit einem Druckschalter, der beim Unterschreiten einer ersten Ausgangsdruckschwelle die Tauchpumpe einschaltet und beim Überschreiten einer zweiten Ausgangsdruckschwelle die Tauchpumpe ausschaltet und mit dem Ausgangskanal kommunizierend abgedichtet in das Gehäuse integriert ist und wobei Verbindungsleitungen zwischen dem Antriebsmotor und dem Druckschalter innerhalb des Gehäuses verlaufen.

Für die Wasserversorgung, beispielsweise in Freizeitfahrzeugen, Verkaufsfahrzeugen, Reisebussen oder Booten, werden häufig selbst ansaugende Pumpen eingesetzt, die nach dem Prinzip der Flügelzellenpumpen, Zahnradpumpen, Ovalradpumpen, Kolbenpumpen oder Membranpumpen arbeiten. In Nachbildung einer Hauswasser-Versorgungsanlage, bei der das Wasser ständig unter einem vorbestimmten Wasserdruck ansteht, sind die Pumpen häufig in ein Druckwassersystem eingebaut. Ein üblicherweise mit einer Membran versehener Druckschalter schaltet die Pumpe an, wenn eine erste, niedrige Ausgangswasserdruckschwelle unterschritten wird. Die Tauchpumpe wird wieder ausgeschaltet, wenn eine zweite, höhere Ausgangswasserdruckschwelle erreicht wird. Die selbst ansaugenden Pumpen werden außerhalb des Wasserbehälters angeordnet. Für diese selbst ansaugenden Pumpen ist es bekannt, den Druckschalter in das Gehäuse der Pumpe zu integrieren.

Der Betrieb der selbst ansaugenden Pumpen, die außerhalb des Wasserbehälters montiert sind, führt häufig zu einer Geräuschbelästigung, die insbesondere dann besonders störend ist, wenn der Einbau in einem als Schlafstätte genutzten Fahrzeug erfolgt ist. Eine Geräuschbelästigung ist häufig selbst in benachbarten Fahrzeugen merkbar. Die Geräusche entstehen häufig durch Resonanzen, die durch die Vibrationen der Pumpe über die Befestigungselemente für die Pumpe bzw. die Druckleitung erzeugt werden.

Es ist bekannt, dass die Geräuschbelästigung durch den Einsatz von Tauchpumpen vermieden werden kann. Zu diesem Zweck benutzte Tauchpumpen weisen ein wasserdicht ausgebildetes Gehäuse auf, in dem ein elektrischer Antriebsmotor angeordnet ist, dessen Abtriebswelle abgedichtet durch eine Wand des Gehäuses in eine offene Druckkammer geführt ist, wo die Abtriebswelle mit einem Pumpenrad verbunden ist. Aus der Druckkammer wird das Wasser über einen Ausgangskanal in eine Schlauchleitung gedrückt. Es ist bekannt, derartige Tauchpumpen einzeln oder zu mehreren einzusetzen, wobei mehrere Tauchpumpen vorzugsweise als Kaskade angeordnet werden, d.h. dass der Ausgangkanal eine stromaufwärts liegenden Tauchpumpe mit der Druckkammer der sich stromabwärts anschließenden Tauchpumpe verbunden ist. Die Versorgung des Antriebsmotors mit Strom erfolgt über eine abgedichtete Kabeldurchführung in das wasserdicht ausgeführte Gehäuse hinein. Eine Kaskadenanordnung mehrerer Pumpen in einem einzigen Gehäuse ist durch DE 299 16 897 U1 bekannt.

Derartige Tauchpumpen werden üblicherweise direkt über Elektroschalter eingeschaltet, die separat betätigbar sind oder vorzugsweise mit der Entnahmearmatur gekoppelt sein können. Im letztgenannten Fall wird durch die Betätigung der Entnahmearmatur der elektrische Schalter geschlossen und die Tauchpumpe eingeschaltet. Durch DE 33 44 765 A1 ist eine Tauchpumpenanordnung der eingangs erwähnten Art bekannt, bei der der Druckschalter in Form eines Membranschalters in dem Gehäuse der Tauchpumpe selbst untergebracht ist. Im Ausgangskanal befindet sich ein Rückschlagventil in Form eines Klappenventils. Unmittelbar stromabwärts von dem Rückschlagventil ist eine mit einer Druckkammer des Membranschalters kommunizierende Öffnung vorgesehen, die mit einem stirnseitigen Deckelstück des zylindrischen Gehäuses gebildet ist. Die Membran ist dabei Teil eines Kunststoffstücks, das so geformt ist, dass es eine abgedichtete Durchführung der Stromkabel, die Membran, das Rückschlagventil und die Abdichtung zwischen dem Gehäuse und dem Deckelteil bildet. Diese Teil ist ebenso wie das Gehäuse kompliziert aufgebaut und erlaubt keine Realisierung der Tauchpumpe mit bisher üblichen Bauformen.

Der Erfindung liegt daher die Problemstellung zugrunde, eine Tauchpumpenanordnung der eingangs erwähnten Art so auszubilden, dass die Bauform herkömmlicher Tauchpumpen ohne Druckschalter im Wesentlichen beibehalten werden kann.

Ausgehend von dieser Problemstellung ist erfindungsgemäß eine Tauchpumpenanordnung der eingangs erwähnten Art dadurch gekennzeichnet, dass der Druckschalter in einem Gehäuseteil angeordnet ist, das als separates Teil fest und abgedichtet mit einem herkömmlichen Gehäuseteil der Tauchpumpe ohne Druckschalter verbunden ist, dem das Gehäuseteil des Druckschalters auf einer Auslauftülle des Ausgangskanals des Gehäuseteils der Tauchpumpe aufgesetzt ist, wobei durch einen Zwischenraum ein Druckkanal ausgebildet ist, mit dem der Druckschalter kommuniziert und dass eine abgedichtete Kabeldurchführung zwischen den Gehäuseteilen vorgesehen ist

Erfindungsgemäß ist der Druckschalter somit in einem Gehäuseteil angeordnet, das als separates Teil fest und abgedichtet mit einem herkömmlichen Gehäuseteil der Tauchpumpe ohne Druckschalter verbunden ist, wobei in einer besonderen konstruktiven Ausgestaltung das Gehäuseteil des Druckschalters auf einer Auslauftülle des Ausgangskanals des Gehäuseteils der Tauchpumpe aufgesetzt ist und der Druckkanal durch einen Zwischenraum ausgebildet ist. Hierdurch ist es möglich, die bisherigen Gehäuse der Tauchpumpen ohne Druckschalter mit nur geringen Modifikationen durch die in das Gehäuse integrierte Druckschalteranordnung zu ergänzen, ohne die Fertigung der Tauchpumpe stark umstellen zu müssen.

Im Rahmen der vorliegenden Erfindung kann der Druckschalter ein üblicherweise verwendeter Membranschalter, aber auch mit einem abgedichtet geführten Kolben gebildet sein. Möglich ist ferner, den Druckschalter als ein elektrisches Ausgangssignal abgebenden Drucksensor auszubilden, dessen Ausgang mit einem elektrischen Schalter verbunden ist. Auf diese Weise wird der Schaltvorgang des elektrischen Schalters elektronisch durch das Ausgangssignal des Drucksensors gesteuert.

Die vorliegende Erfindung eignet sich selbstverständlich auch für eine kaskadierte Anordnung mehrerer Tauchpumpen, wobei der Druckschalter dann mit dem Ausgangskanal der letzten Tauchpumpe der Kaskade kommuniziert.

Die Erfindung soll im folgenden anhand eines in der Zeichnung in einem Vertikalschnitt dargestellten Ausführungsbeispiels erläutert werden.

Die Zeichnung lässt ein Gehäuse 1 erkennen, das aus einem ersten Gehäuseteil 2 und einem zweiten Gehäuseteil 3 besteht. In dem ersten Gehäuseteil 2 ist ein Antriebsmotor 4 in einer wasserdichten Innenkammer gelagert, in die ein Kabel 5 mit zwei Adern 6, 6' abgedichtet eingeführt ist. Am unteren Stirnende ist eine Abtriebswelle 7 des Antriebsmotors 4 durch eine Dichtung 8 aus der Kammer des Antriebsmotors 4 heraus geführt und ragt in eine Druckkammer 9, die mit einer zentralen Einlauföffnung 10 nach unten offen ist. Im Bereich der Druckkammer 9 ist auf die Abtriebswelle 7 ein Pumpenrad 11 in Form eines Flügelrades aufgebracht. Die Druckkammer steht in Verbindung mit einem die Kammer des Antriebsmotors 4 umgebenden geschlossenen Ringraum 12, sodass das durch die Einlauföffnung 10 einfließende Wasser durch das Pumpenrad 11 auch in den Ringraum 12 gedrückt wird und so zur Kühlung des Antriebsmotors 4 beiträgt.

Ausgangsseitig ist der Druckraum 9 an einem radialen Ende mit einem sich axial erstreckenden Ausgangskanal 13 verbunden, in den ein Rückschlagventil 14 eingesetzt ist. Das obere Ende des Ausgangskanals 13 bildet eine zylindrische Tülle 15, auf die eine Schlauchleitung 16 aufschiebbar wäre, wenn eine herkömmliche Tauchpumpe ohne das zweite Gehäuseteil 3 eingesetzt würde.

Erfindungsgemäß ist das zweite Gehäuseteil 3 auf das erste Gehäuseteil 2 aufgesetzt, und zwar mit einem zylindrischen Anschlussstück 17, das abgedichtet über die Tülle 15 unter Ausbildung eines Zwischenraums 18 geschoben ist, in den ein horizontaler Druckkanal 19 mündet. Der horizontale Druckkanal 19 endet an einer stufenförmigen Durchmessererweiterung, an der eine Membran 20 so befestigt ist, dass sie den Druckkanal 19 einseitig verschließt. Die Membran 20 wird durch ein hohlzylindrisches Stück 21 des zweiten Gehäuseteils 3 am äußeren Rand gehalten und festgelegt. Mit der Membran 20 ist ein Schaltstößel 22 verbunden, der in einem elektrischen Schalter 22' einen Schaltvorgang auslöst.

Die Anordnung aus Membran 20, Schaltstößel 22 und elektrischen Schalter 22' bildet einen Druckschalter 23.In den Druckschalter 23 läuft die Ader 6' hinein und eine Ader 6" hinaus, die mit einem Anschluss des Antriebsmotors 4 verbunden ist. Mit einem zweiten Anschluss des Antriebsmotors 4 ist die Ader 6 des Kabels 5 verbunden. Demgemäß wird dem Antriebsmotor 4 ein Versorgungsstrom nur zugeführt, wenn der Schalter 22' geschlossen ist. Der Schalter 22' ist geschlossen, also stromleitend, wenn der Druck in dem Ausgangskanal 13 unter einer ersten Ausgangsdruckschwelle liegt. Steigt der Druck aufgrund der Betätigung des Pumpenrades 11 über die zweite Ausgangsdruckschwelle an, wird also die Membran 20 von ihrer Auflagefläche weggebogen, schaltet der Schalter 22' so, dass eine stromleitende Verbindung zwischen den Adern 6', 6" unterbrochen wird, sodass dem Antriebsmotor 4 kein weiterer Versorgungsstrom zugeleitet wird und er stehenbleibt.

Der Aufbau des Gehäuses 1 mit den beiden Gehäuseteilen 2, 3, wobei das Gehäuseteil 2 dem Gehäuse einer herkömmlichen Tauchpumpe weitgehend entspricht, ermöglicht durch das Ansetzen des zweiten Gehäuseteils 3 eine Nachrüstung einer herkömmlichen Tauchpumpe mit der Anordnung des Druckschalters 23 in einem wasserdichten Gehäuse, wodurch eine gemeinsam handhabbare und keinen Verdrahtungsaufwand erfordernde Montage der gesamten Tauchpumpenanordnung ermöglicht wird.

Die Adern 6', 6" sind in einem Teil des Gehäuseteils 3 geführt, das zur Bildung einer abgedichteten Kabeldurchführung 24 abgewinkelt und abgedichtet durch eine obere Stirnwand des ersten Gehäuseteils 2 hindurchgeführt ist.

Obwohl das Haupteinsatzgebiet der erfindungsgemäßen Tauchpumpenanordnung in der Frischwasserversorgung liegt, ist es ohne weiteres ersichtlich, dass die erfindungsgemäße Tauchpumpenanordnung auch für die Förderung anderer Flüssigkeiten geeignet ist.

## Patentansprüche

1. Tauchpumpenanordnung, insbesondere als Teil einer Frischwasserversorgung aus einem Frischwasser-Vorratsbehälter über eine Schlauchleitungsanordnung zu wenigstens einer Entnahmearmatur, mit wenigstens einer Tauchpumpe, die in einem wasserdicht ausgebildeten Gehäuse (1) einen elektrischen Antriebsmotor (4) für ein Pumpenrad (11) in einer offenen Druckkammer (9) aufweist, von der ein Ausgangskanal (13) zu einer Schlauchleitung (16) führt, und mit einem Druckschalter (23), der beim Unterschreiten einer ersten Ausgangsdruckschwelle die Tauchpumpe einschaltet und beim Überschreiten einer zweiten Ausgangsdruckschwelle die Tauchpumpe ausschaltet und mit dem Ausgangskanal (13) kommunizierend abgedichtet in das Gehäuse (1) integriert ist und wobei Verbindungsleitungen (6, 6', 6") zwischen dem Antriebsmotor (4) und dem Druckschalter (23) innerhalb des Gehäuses (1) verlaufen, **dadurch gekennzeichnet, dass** der Druckschalter (23) in einem Gehäuseteil (3) angeordnet ist, das als separates Teil fest und abgedichtet mit einem herkömmlichen Gehäuseteil (2) der Tauchpumpe ohne Druckschalter (23) verbunden ist, dem das Gehäuseteil (3) des Druckschalters (23) auf einer Auslauftülle (15) des Ausgangskanals (13) des Gehäuseteils (2) der Tauchpumpe aufgesetzt ist, wobei durch einen Zwischenraum (18) ein Druckkanal (19) ausgebildet ist, mit dem der Druckschalter (23) kommuniziert und dass eine abgedichtete Kabeldurchführung **(24)** zwischen den Gehäuseteilen (2, 3) vorgesehen ist.

2. Tauchpumpenanordnung nach einem der Ansprüche 1, **dadurch gekennzeichnet, dass** der Druckschalter (23) ein Membranschalter ist.

3. Tauchpumpenanordnung nach einem der Ansprüche 1 oder 2, **dadurch gekennzeichnet, dass** der Druckschalter (23) mit einem abgedichtet geführten Kolben gebildet ist.

4. Tauchpumpenanordnung nach einem der Ansprüche 1 oder 2, **dadurch gekennzeichnet, dass** der Druckschalter (23) ein ein elektrisches Ausgangssignal abgebender Drucksensor ist, **dessen** Ausgang mit einem elektrischen Schalter verbunden ist.

5. Tauchpumpenanordnung nach einem der Ansprüche 1 bis 4, **gekennzeichnet durch** eine kaskadierte Anordnung mehrerer Tauchpumpen, bei der der Druckschalter (23) mit dem Ausgangskanal (13) der letzten Tauchpumpe der Kaskade kommuniziert.

## Claims

1. Submersible pump arrangement, in particular as part of a fresh-water supply from a fresh-water storage tank via a hoseline arrangement to at least one extraction fitting, with at least one submersible pump which has in a casing (1) of watertight design an electric drive motor (4) for a pump impeller (11) in an open pressure chamber (9), from which an outlet duct (13) leads to a hoseline (16), and with a pressure switch (23) which switches on the submersible pump when a first outlet-pressure threshold is undershot and switches off the submersible pump when a second outlet-pressure threshold is overshot and which, communicating with the outlet duct (13), is integrated in a sealed-off manner into the casing (1), connecting lines (6, 6', 6") running between the drive motor (4) and the pressure switch (23) within the casing (1), **characterized in that** the pressure switch (23) is arranged in a casing part (3) which, as a separate part, is connected firmly and in a sealed-off manner to a conventional casing part (2) of the submersible pump without a pressure switch (23), to which casing part the casing part (3) of the pressure switch (23) is attached on an outflow socket (15) of the outlet duct (13) of the casing part (2) of the submersible pump, an interspace (18) forming a pressure duct (19), with which the pressure switch (23) communicates, and **in that** a sealed-off cable leadthrough (24) between the casing parts (2, 3) is provided.

2. Submersible pump arrangement according to Claim 1, **characterized in that** the pressure switch (23) is a diaphragm switch.

3. Submersible pump arrangement according to either one of Claims 1 and 2, **characterized in that** the pressure switch (23) is formed by a piston led in a sealed-off manner.

4. Submersible pump arrangement according to either one of Claims 1 and 2, **characterized in that** the pressure switch (23) is a pressure sensor which emits an electrical output signal and the output of which is connected to an electrical switch.

5. Submersible pump arrangement according to one of Claims 1 to 4, **characterized by** a cascaded arrangement of a plurality of submersible pumps, in which the pressure switch (23) communicates with the outlet duct (13) of the last submersible pump of the cascade.

## Revendications

1. Groupe de pompage submersible, en particulier en tant que partie d'une alimentation en eau fraîche allant d'un réservoir d'eau fraîche par l'intermédiaire d'une tuyauterie souple jusqu'à au moins un robinet de soutirage, comprenant : au moins une pompe submersible, possédant dans un boîtier (1) réalisé étanche à l'eau un moteur d'entraînement électrique (4) pour une roue de pompage (11) dans une chambre de pression (9) ouverte, d'où un canal de sortie (13) conduit à un tuyau souple (16) ; et un interrupteur sensible à la pression (23) qui met en fonctionnement la pompe submersible lors du passage en dessous d'un premier seuil de pression de sortie et arrête la pompe submersible lors du dépassement d'un second seuil de pression de sortie, et qui est intégré de manière étanche dans le boîtier (1) en communication avec le canal de sortie (13), des conduites de liaison (6, 6', 6") passant à l'intérieur du boîtier (1) entre le moteur d'entraînement (4) et l'interrupteur sensible à la pression (23), **caractérisé en ce que** l'interrupteur sensible à la pression (23) est disposé dans un boîtier partiel (3) qui est relié en tant que partie séparée, rigidement et de manière étanche avec un boîtier partiel traditionnel (2) de la pompe submersible sans interrupteur sensible à la pression (23), sur lequel le boîtier partiel (3) de l'interrupteur sensible à la pression (23) est installé, sur un bec de sortie (15) du canal de sortie (13) du boîtier partiel (2) de la pompe submersible, et il est formé par un intervalle (18) un canal de pression (19) avec lequel communique l'interrupteur sensible à la pression (23), et **en ce qu'**il est prévu un passage de câble étanche (24) entre les boîtiers partiels (2, 3).

2. Groupe de pompage submersible selon la revendication 1, **caractérisé en ce que** l'interrupteur sensible de la pression (23) est un interrupteur à membrane.

3. Groupe de pompage submersible selon la revendication 1 ou 2, **caractérisé en ce que** l'interrupteur sensible de la pression (23) est constitué par un piston guidé de façon étanche.

4. Groupe de pompage submersible selon la revendication 1 ou 2, **caractérisé en ce que** l'interrupteur sensible de la pression (23) est un détecteur de pression délivrant un signal de sortie électrique, et dont la sortie est reliée à un interrupteur électrique.

5. Groupe de pompage submersible selon l'une des revendications 1 à 4, **caractérisé par** un montage en cascade de plusieurs pompes submersibles, dans lequel l'interrupteur sensible à la pression (23) communique avec le canal de sortie de la dernière pompe submersible de la cascade.
